# EUROPÄISCHE PATENTSCHRIFT

(11) **EP 1 097 306 B1**
(45) Veröffentlichungstag und Bekanntmachung des Hinweises auf die Patenterteilung: **27.07.2005**
(21) Anmeldenummer: 99919094.5
(22) Anmeldetag: 17.03.1999
(51) Int. Cl.: F15B 15/12, F16J 15/34

(54) **SCHWENKMOTOR**
OSCILLATING MOTOR
MOTEUR OSCILLANT

(30) Priorität: 23.03.1998 DE 19812752
(43) Veröffentlichungstag der Anmeldung: 09.05.2001
(73) Patentinhaber: ZF Lemförder Metallwaren AG, 49448 Lemförde (DE)
(72) Erfinder: BEETZ, Stefan, D-55743 Idar-Oberstein (DE); REICHEL, Klaus, D-19374 Domsühl (DE)
(86) Internationale Anmeldenummer: PCT/DE1999/000742
(87) Internationale Veröffentlichungsnummer: WO 1999/049226

(56) Entgegenhaltungen:
- DE-C- 4 333 047
- US-A- 3 128 679
- US-A- 3 195 421
- US-A- 3 426 654

## Beschreibung

Die Erfindung betrifft einen Schwenkmotor nach dem Oberbegriff des Anspruchs 1.
Solche Schwenkmotore werden insbesondere in der Flug- und Fahrzeugindustrie eingesetzt.

Ein solcher Schwenkmotor ist in US-A-3 128 679 offenbart und besteht aus einem Stator mit einem Gehäuse und beidseitigen Deckeln. Im Gehäuse sind ein oder mehrere Statorflügel angeordnet. In den Deckeln ist eine Abtriebswelle gelagert, die mit Rotorflügeln in gleicher Anzahl ausgerüstet ist. Die Statorflügel und die Rotorflügel bilden mehere volumenveränderliche Kammern, die als Druck- bzw. Ablaufräume ausgebildet sind und demnach Verbindung zu entsprechenden Zulauf- bzw. Ablaufanschlüssen besitzen.
Für die innere Dichtheit sind die Druckräume und die Ablaufräume durch jeweils ein, den Statorflügel bzw. den Rotorflügel umschließendes, Rahmendichtelement voneinander getrennt.
Für die Dichtheit nach außen befinden sich im Bereich der Abtriebsachse zwischen dem Rotor und jedem Deckel jeweils ein ringförmiges Dichtelement, das vorrangig im Deckel angeordnet ist.
Schwenkmotore dieser Art unterliegen großen Dichtheitsproblemen, die sich nicht zuletzt wegen der begrenzten und der wechselnden Drehbewegung in einem sehr hohen Verschleiß der Dichtelemente und in einer unbefriedigenden Dichtqualität im Bereich der Abtriebswelle ausdrükken.

Zur Lösung dieses Problems wurden schon viele Versuche unternommen.
So ist beispielsweise bekannt, einen flexiblen Diagonaldichtring zu verwenden, der in einer Ringnut des Deckels eingesetzt und mit seiner diagonalen Dichtkante entgegen der Druckrichtung auf den umlaufenden Dichtspalt zwischen den Stirnflächen des Deckels und des Rotorflügels ausgerichtet ist.
Im Betrieb gelangt über diesen Dichtspalt Druckmedium in den Hohlraum des Diagonaldichtringes, wo sich ein zur Druckkammer gleicher Druck aufbaut, der auf Grund unterschiedlicher Flächenverhältnisse den flexiblen Diagonaldichtring mit seiner Dichtkante gegen den umlaufenden Dichtspalt preßt und ihn verschließt.
Diese Dichtvariante hat aber erhebliche Nachteile.
So stellt sich am Diagonaldichtring ein sehr hoher Verschleiß ein, da der ruhende Diagonaldichtring unterschiedlichen Druckbelastungen ausgesetzt ist und ständig gegen den sich in wechselnden Richtungen bewegenden Rotor gepreßt wird. Das führt wegen der hohen Belastung zu einer geringen Lebensdauer der Diagonaldichtringe und damit zu einer Verteuerung des Schwenkmotors.
Ein weiterer Nachteil besteht darin, daß der eingeschlossene Druck in den Hohlräumen des Diagonaldichtringes auch bei druckloser Druckkammer erhalten bleibt. So stellt sich auf Grund der unterschiedlichen Druckverhältnisse im Stillstand eine gegenüber dem Betriebszustand noch größere Reibkraft ein, die bei jedem Anfahren stets überwunden werden muß. Auch das trägt zu einer Verringerung der Lebensdauer bei und grenzt obendrein den Einsatzbereich solcher Schwenkmotore wegen des schlechten Anfahrverhaltens stark ein.

Es ist auch bekannt, an Stelle des Diagonaldichtringes einen Gleitdichtring im Deckel einzusetzen, der sich gegen die drehenden Stirnflächen der Rotorflügel und damit an das Kastendichtelement anlehnt. Durch eine ungewollte aber immer mögliche Relativbewegung zwischen dem Gleitdichtring und dem Rahmendichtelement am Rotorflügel wird das Rahmendichtelement stark beansprucht, was eine kurze Lebensdauer zur Folge hat.
Außerdem sind die Dichtigkeitswerte unter Verwendung dieses Gleitdichtringes äußerst gering, was den Wirkungsgrad des Schwenkmotors herabsetzt.
Mit dem geringen Wirkungsgrad und der geringen Lebensdauer der ringförmigen Dichtelemente sind die Einsatzmöglichkeiten dieses Schwenkmotors stark eingeschränkt.

Mit der US 3.426.654 wurde auch bekannt, ein diagonal wirkendes Dichtelement einzusetzen, das in Dichtrichtung von einem flexiblen Dichtring belastet und in seiner Dichtfunktion unterstützt wird.
Letztendlich kann auch diese Dichtvariante den hohen Anforderungen hinsichtlich des Anfahrverhaltens, der Dichtheit und der Lebensdauer nicht gerecht werden.

Es besteht daher die Aufgabe, das Anfahrverhalten bei radialen Schwenkmotoren der vorliegenden Gattung zu verbessern und dabei den hohen Standard in der Dichtfunktion und der Lebensdauer beizubehalten.

Diese Aufgabe wird durch die kennzeichnenden Merkmale des Anspruchs 1 gelöst. Zweckdienliche Ausgestaltungen ergeben sich aus den Unteransprüchen 2 bis 7.

Die Erfindung beseitigt die genannten Nachteile aus dem Stand der Technik.
Insbesondere wird das Anfahrverhalten des Schwenkmotors dadurch verbessert, daß der im Einbauraum des Diagonaldichtringes eingeschlossene statische Druck und der in den Druckräumen herrschende dynamische Arbeitsdruck sich über Druckausgleichskanäle zu beiden Seiten des Gleitdichtringes ausgleichen kann. Das vermindert die beim Stillstand und beim Arbeitsgang des Schwenkmotors wirkenden unerwünschten Anpreßkräfte in einer zweckmäßigen Größenordnung.
Dabei ist es von Vorteil, sowohl den statischen Druck aus dem Einbauraum des Diagonaldichtringes als auch den dynamischen Druck aus den Druckkammern am Gleitdichtring auszugleichen.
Mit der Verdrehsicherung zwischen dem Rotor und dem Gleitdichtring wird gewährleistet, daß der Gleitdichtring zu keinem anderen Dichtelement, weder zum Rahmendichtelement noch zum Diagonaldichtring eine Relativbewegung ausführt. Damit wird eine statische Dichtstelle realisiert, die von einer hohen Dichtheit geprägt ist. Diese statische Dichtstelle bedeutet aber auch eine sehr schonende Behandlung der beteiligten Dichtelemente, was zu einer hohen Lebensdauer führt.
Von besonderem Vorteil ist es, wenn getrennte Ringkanäle für den dynamischen und für den statischen Druckausgleich vorgesehen sind. Das ermöglicht eine stets konstante Anpreßkraft am Gleitdichtring.

Die Erfindung soll nachstehend an Hand eines Ausführungsbeispieles näher erläutert werden.

Dazu zeigen
- Fig. 1:: einen Schwenkmotor im Längsschnitt,
- Fig. 2:: den Schwenkmotor im Querschnitt,
- Fig. 3:: den Rotor des Schwenkmotors in einer perspektivischen Darstellung,
- Fig. 4:: den Gleitdichtring in einer Ansicht und
- Fig. 5:: den Gleitdichtring in einem Teilschnitt.

Der Schwenkmotor gemäß der Fig. 1 besteht in der Hauptsache aus einem äußeren Stator 1 und einem inneren Rotor 2.
Der Stator 1 setzt sich aus einem Gehäuse 3 und aus an beiden Stirnseiten des Gehäuses 3 angeordneten Deckeln 4 zusammen, die über nichtdargestellte Schrauben befestigt sind.
Ein Spannring 5 an jeder Deckelseite übernimmt die Fixierung der radialen Lage zueinander.

Beide Deckel 4 besitzen je eine Lagerbohrung. Im Inneren des Gehäuses 3 befindet sich eine zylindrische Gehäusebohrung, die in der Länge von zwei sich gegenüberliegenden und radial ausgerichteten Statorflügeln 6 in zwei gegenüberliegende Freiräume aufgeteilt ist.
Der Rotor 2 besteht dagegen aus einer Abtriebswelle 7 mit beidseitigen Lagerzapfen 8 und einem dazwischenliegenden Zylinderteil 9. Im Bereich dieses Zylinderteils 9 sind zwei gegenüberliegende und radial ausgerichtete Rotorflügel 10 angeordnet. Der Rotor 2 ist in dem Gehäuse 3 des Stators 1 so eingepaßt, daß zwischen dem Kopf des Rotorflügels 10 und der Innenwand des Gehäuses sowie zwischen dem Kopf des Statorflügels 6 und der Umfangsfläche des Zylinderteils 9 jeweils ein axial ausgerichteter Dichtspalt 11 gebildet ist.
Zwischen den Stirnflächen des Rotorflügels 10 und den Stirnflächen des Statorflügels 6 und den beidseitigen Innenflächen der beiden Deckel 4 ergibt sich jeweils ein radial ausgerichteter Dichtspalt 12.
Jeder Rotorflügel 10 teilt daher einen der beiden Freiräume im Gehäuse 3 in einen Druckraum 13 und in einen Ablaufraum 14 auf, sodaß sich zwei gegenüberliegende Druckräume 13 und zwei gegenüberliegende Ablaufräume 14 ergeben, die sich während des Betriebes umkehren. Beide Druckräume 13 und beide Ablaufräume 14 sind durch innere Kanäle 15 bzw. 16 untereinander verbunden, während einer der beiden Druckräume 13 mit einem Zulaufanschluß 17 und einer der beiden Ablaufräume 14 mit einem Ablaufanschluß 18 in Verbindung steht. Zwischen den Deckeln 4 und den jeweiligen Lagerzapfen 8 sowie zwischen den Deckeln 4 und dem Gehäuse 3 sind in üblicher Weise Dichtelemente 19 für die äußere Dichtheit vorgesehen.

Zur Gewährleistung der inneren Dichtheit zwischen den benachbarten Druckräumen 13 und den Ablaufräumen 14 befindet sich auf jedem Rotorflügel 10 und auf jedem Statorflügel 6 im Bereich der axialen und der radial ausgerichteten Dichtspalte 11 und 12 ein Rahmendichtelement 20. Dazu ist jeder Statorflügel 6 und jeder Rotorflügel 10 mit zwei längsverlaufenden Schenkeln 21 versehen, die zwischen sich eine mittige und über die ganze Höhe und über die ganze Länge verlaufende Nut 22 ausbilden. In diese Nut 22 ist das Rahmendichtelement 20 eingepreßt. Damit ist gewährleistet, daß der Rotorflügel 10 am Umfang und an den Stirnseiten eines jeden Rotorflügels 10 gegenüber dem Gehäuse 3 und den Deckeln 4 abgedichtet ist.

Im Übergangsbereich vom Lagerzapfen 8 zum Zylinderteil 9 ist ein Gleitdichtring 23 axial verschiebbar auf der Abtriebswelle 7 aufgesetzt, sodaß er mit seiner radial ausgerichteten Gleit- und Dichtfläche in gleitender Weise an der Innenfläche des Deckels 4 anliegt und hier einen radial ausgerichteten Dichtspalt 24 ausbildet. Mit seiner axial ausgerichteten Dichtfläche liegt der Gleitdichtring 23 an der Umfangsfläche der Antriebswelle 7 an und bildet hier einen axial ausgerichteten Dichtspalt 25. Zwischen der innenliegenden Fläche des Gleitdichtringes 23 und dem Rotor- bzw. dem Statorflügel 10 bzw. 6 besteht ein weiterer Dichtspalt 26, der die jeweils benachbarten Druck- und Ablaufräume 13, 14 voneinander trennt und der durch das Rahmendichtelement 20 dichtend verschlossen wird.
Der Gleitdichtring 23 besitzt auf seiner dem Deckel 4 abgewandten Seite eine Ausnehmung, die als Einbauraum 27 für einen Diagonaldichtring 28 ausgelegt ist. Dieser Einbauraum 27 bildet im Zusammenwirken mit einer Durchmesserstufung am Zylinderteil 9 der Abtriebswelle 7 eine erste Dichtkante 29 und eine zweite Dichtkante 30.
Der Diagonaldichtring 28 ist z. B. mit zwei Dichtteilen und mit einem dazwischenliegenden und beweglichen Führungsteil ausgebildet und im Einbauraum 27 so eingepaßt, daß das eine Dichtteil einerseits an der ersten Dichtkante 29 und das andere Dichtteil andererseits an der zweiten Dichtkante 30 anliegt.

Wie insbesondere die Fig. 3 zeigt, sind der Gleitdichtring 23 und der Rotor 2 weiterhin mit einer Verdrehsicherung ausgerüstet.
Dazu sind jeweils beide Schenkel 21 des Rotorflügels 10, die das Rahmendichtelement 20 einschließen, an ihren Stirnseiten als Mitnehmer 31 ausgebildet.
Dagegen besitzt der Gleitdichtring 23 am Umfang zwei gegenüberliegende Paare von axialen Nuten 32, wobei jedes Paar von Nuten 32 den beiden Schenkeln 21 eines der Rotorflügel 10 zugeordnet ist. Insofern entspricht der Abstand beider Nuten 32 eines Paares im Gleitdichtring 23 dem Abstand beider Mitnehmer 31 an den Schenkeln 21 des Rotorflügels 10. Ebenso entsprechen die Abmessungen jeder axialen Nut 32 den Abmessungen des entsprechenden gegenüberliegenden Mitnehmers 31, so daß im montierten Zustand jeder Mitnehmer 31 in eine axiale Nut 32 eingreift.
Der Gleitdichtring 23 ist weiterhin mit Einrichtungen für eine statische und eine dynamische Druckentlastung ausgerüstet, um die Reibwiderstände zwischen dem Gleitdichtring 23 und dem Deckel 4 zu verringern.
Dazu besitzt der Gleitdichtring 23 für die statische Druckentlastung auf der Deckelseite einen umlaufenden Ringkanal 33, der in seiner Lage und seiner wirksamen Grundfläche auf die Lage und die Größe der druckbelasteten Grundfläche des druckseitigen Einbauraumes 27 für den Diagonaldichtring 28 abgestimmt ist. Mindestens eine Druckausgleichsbohrung 34 verbindet den deckelseitigen Ringkanal 33 mit dem druckseitigen Einbauraum 27 des Diagonaldichtringes 28.
Für den dynamischen Druckausgleich sind wiederum auf der Deckelseite des Gleitdichtringes 23 vier Ringkanäle 35 vorgesehen, die auf einer gemeinsamen Umfangslinie angeordnet und in ihrer Länge begrenzt sind. Dabei sind immer zwei benachbarte Ringkanäle 35 einerseits durch einen Steg 36 und andererseits durch die beiden Nuten 32 mit dem dazwischenliegenden Nutensteg 37 voneinander getrennt. Jeder der vier Ringkanäle 35 läuft in eine der beiden Nuten 32 aus und schafft somit einen Druckausgleichskanal 38 zwischen allen vier Ringkanälen 35 und dem Druckraum 13. In ihrer Lage sind die vier Ringkanäle 35 gegenüberliegend zu der druckwirksamen Fläche des Gleitdichtringes 23 ausgerichtet. Die Größe der wirksamen Grundfläche entspricht zu einem vorbestimmten Teil der druckwirksamen Fläche des Gleitdichtringes 23.
Durch diese Anordnung sind immer zwei gegenüberliegende Ringkanäle 35 mit den beiden gegenüberliegenden Druckräumen 13 des Schwenkmotors verbunden, während die Stege 36 und die zwischen den Nuten 32 liegenden Nutenstege die Druckräume 13 von den benachbarten Ablaufräumen 14 trennen.
Während des Betriebes des Schwenkmotors gelangt Druckmedium als Leckage aus beiden gegenüberliegenden Druckräumen 13 jeweils über die erste Dichtkante 29 in den Einbauraum 27 des Diagonaldichtringes 28 und baut hier den gleichen Druck wie in den Druckräumen 13 auf, da das Abfließen des Druckmediums über die zweite Dichtkante 30 unterbunden ist. Dafür gelangt das Druckmedium aber über die Druckausgleichsbohrung 34 in den gegenüberliegenden Ringkanal 33, wodurch es zum Druckausgleich zu beiden Seiten des Diagonaldichtringes 23 und damit zur Verringerung der in Richtung des Deckels 4 wirkenden Anpreßkraft kommt. Der Druck wird im Einbauraum 27 und im Ringkanal 33 eingeschlossen und wirkt somit statisch auf den Gleitdichtring 23.
Gleichzeitig belastet der Druck in den beiden Druckräumen 13 den Gleitdichtring 23 auf seinen in die Druckräume 13 ragenden Teilflächen ebenfalls in Richtung des Deckels 4. Der Druck pflanzt sich aber auch über die Druckausgleichskanäle 38 bis in die zwei gegenüberliegenden Ringkanäle 35 fort und belastet den Gleitdichtring 23 in entgegengesetzter Richtung. Die daraus resultierende Kraft verbleibt als Anpreßkraft für die Gewährleistung der Dichtfunktion des Gleitdichtringes 23 erhalten. Auf Grund der wechselnden Druckverhältnisse in den Druckräumen 13 wird der Gleitdichtring 23 in diesem Bereich dynamisch belastet.

### Aufstellung der Bezugszeichen

- 1: Stator
- 2: Rotor
- 3: Gehäuse
- 4: Deckel
- 5: Spannring
- 6: Statorflügel
- 7: Abtriebswelle
- 8: Lagerzapfen
- 9: Zylinderteil
- 10: Rotorflügel
- 11: Dichtspalt
- 12: Dichtspalt
- 13: Druckraum
- 14: Ablaufraum
- 15: Kanal
- 16: Kanal
- 17: Zulaufanschluß
- 18: Ablaufanschluß
- 19: äußeres Dichtelement
- 20: Rahmendichtelement
- 21: Schenkel
- 22: Nut
- 23: Gleitdichtring
- 24: Dichtspalt
- 25: Dichtspalt
- 26: Dichtspalt
- 27: Einbauraum
- 28: Diagonaldichtring
- 29: erste Dichtkante
- 30: zweite Dichtkante
- 31: Mitnehmer
- 32: axiale Nut
- 33: Ringkanal
- 34: Druckausgleichsbohrung
- 35: Ringkanal
- 36: Steg
- 37: Nutensteg
- 38: Druckausgleichskanal

## Patentansprüche

1. Schwenkmotor, bestehend
- aus einem Stator (1) mit einem Gehäuse (3) und beidseitigen Deckeln (4), wobei im Gehäuse (3) mindestens ein Statorflügel (6) angeordnet ist und
- aus einem Rotor (2) mit einer in den Deckeln (4) gelagerten Abtriebswelle (7) und mit einer der Anzahl der Statorflügel (6) entsprechenden Anzahl von Rotorflügeln (10), wobei
- der Statorflügel (6) und der Rotorflügel (10) in Verbindung mit dem Gehäuse (3), einem Zylinderteil (9) der Abtriebswelle (7) und den beiden Deckeln (4) mindestens einen Druckraum (13) und einen Ablaufraum (14) ausbilden und
- der Druckraum (13) und der Ablaufraum (14) nach innen durch ein in dem Stator- und dem Rotorflügel (10, 6) eingesetztes Rahmendichtelement (20) und
- der Druckraum (13) und der Ablaufraum (14) nach außen und nach innen durch ein ringförmiges Dichtelement abgedichtet sind, wobei das ringförmige Dichtelement aus einem Gleitdichtring (23) und einem auf der Seite des Druckraumes (13) und des Ablaufraumes (14) angeordneten Weichdichtring besteht und der Gleitdichtring (23) und der Weichdichtring auf einer gemeinsamen Achse angeordnet sind,
**dadurch gekennzeichnet, daß** der Gleitdichtring (23) auf einem Lagerzapfen (8) der Abtriebswelle (7) axial verschiebbar angeordnet ist und mit einer Gleit- und Dichtfläche an einer Innenfläche des Deckels (4) anliegt und daß sich auf der Deckelseite des Gleitdichtringes (23) Ringkanäle (33, 35) befinden, die über Druckausgleichsbohrungen (34) und Druckausgleichskanäle (38) mit der dem Druckraum (13) bzw. Ablaufraum (14) zugewandten Seite des Gleitdichtringes (23) verbunden sind.

2. Schwenkmotor nach Anspruch 1,
**dadurch gekennzeichnet, daß** ein im Gleitdichtring (23) angeordneter Einbauraum (27) des Weichdichtringes über mindestens eine Druckausgleichsbohrung (34) im Gleitdichtring (23) mit einem deckelseitigen umlaufenden Ringkanal (33) und/oder jeder Druckraum (13) und Ablaufraum (14) über mindestens einen Druckausgleichskanal (38) im Gleitdichtring (23) mit einem deckelseitigen weiteren Ringkanal (35) verbunden sind.

3. Schwenkmotor nach Anspruch 2,
**dadurch gekennzeichnet, daß** der weitere Ringkanal (35) aus vier längenbegrenzten Bereichen besteht, die jeweils auf einer gemeinsamen Umfangslinie angeordnet sind und einerseits durch einen Steg (36) und andererseits durch einen Nutensteg (37) begrenzt sind.

4. Schwenkmotor nach Anspruch 3,
**dadurch gekennzeichnet, daß** der Rotor (2) und der Gleitdichtring (23) eine Verdrehsicherung besitzen, die aus mindestens einem Mitnehmer (31) an jedem Rotorflügel (10) und mindestens einer mit dem Mitnehmer (31) korrespondierenden axialen Nut (32) im Gleitdichtring (23) besteht und jede Nut (32) mit einem Druckausgleichskanal (38) ausgerüstet ist.

5. Schwenkmotor nach Anspruch 4,
**dadurch gekennzeichnet, daß** die axialen Nuten (32) im Gleitdichtring (23) paarweise angeordnet und jeweils Schenkeln (21) des Rotorflügels (10) zugeordnet sind, wobei die Mitnehmer (31) an Stirnseiten der Schenkel (21) ausgebildet sind.

6. Schwenkmotor nach Anspruch 3,
**dadurch gekennzeichnet, daß** der umlaufende Ringkanal (33) für den statischen Druckausgleich und die vier längenbegrenzten Bereiche des weiteren Ringkanals (35) für den dynamischen Druckausgleich vorgesehen sind.

7. Schwenkmotor nach Anspruch 1,
**dadurch gekennzeichnet, daß** der Weichdichtring ein Diagonaldichtring (28) ist, der in einen Einbauraum (27) des Gleitdichtringes (23) eingepaßt ist und mit seinen Dichtteilen in entgegengesetzten Richtungen auf eine am Zylinderteil (9) der Abtriebswelle (7) gebildete erste Dichtkante (29) und eine zweite Dichtkante (30) am Lagerzapfen (8) ausgerichtet ist.

## Claims

1. Oscillating motor consisting
- of a stator (1) having a housing (3) and covers (4) at both ends, wherein at least one stator lobe (6) is disposed in said housing (3), and
- of a rotor (2) having a driven shaft (7) which is mounted in the covers (4), and having a number of rotor lobes (10) which corresponds to the number of stator lobes (6), wherein
- said stator lobe (6) and said rotor lobe (10) construct, in conjunction with the housing (3), a cylindrical part (9) of the driven shaft (7) and the two covers (4), at least one pressure space (13) and one discharge space (14) and
- said pressure space (13) and said discharge space (14) are sealed off, towards the inside, by a frame-type sealing element (20) inserted in the stator lobe and rotor lobe (6, 10) and
- said pressure space (13) and said discharge space (14) are sealed off towards the outside and towards the inside by an annular sealing element, wherein said annular sealing element consists of a sliding sealing ring (23) and a soft sealing ring which is disposed on the side of the pressure space (13) and of the discharge space (14), and said sliding sealing ring (23) and said soft sealing ring are disposed on a common axis,
**characterised in that** the sliding sealing ring (23) is mounted on a bearing journal (8) of the driven shaft (7) in an axially displaceable manner and rests, with a sliding and sealing face, against an inner face of the cover (4) and that there are located, on the cover side of the sliding sealing ring (23), annular ducts (33, 35) which are connected, via pressure-equalising bores (34) and pressure-equalising ducts (38), to that side of the sliding sealing ring (23) which faces towards the pressure space (13) or discharge space (14).

2. Oscillating motor according to claim 1,
**characterised in that** an installation space (27) of the soft sealing ring, which space is disposed in the sliding sealing ring (23), is connected, via at least one pressure-equalising bore (34) in said sliding sealing ring (23), to a circumferential annular duct (33) on the cover side, and/or each pressure space (13) and discharge space (14) is connected, via at least one pressure-equalising duct (38) in the sliding sealing ring (23), to an additional annular duct (35) on the cover side.

3. Oscillating motor according to claim 2,
**characterised in that** the additional annular duct (35) consists of four regions which are limited in length and are each disposed on a common peripheral line and which are limited, at one end, by a barrier (36) and, at the other end, by a groove barrier (37).

4. Oscillating motor according to claim 3,
**characterised in that** the rotor (2) and the sliding sealing ring (23) possess an anti-twisting arrangement which consists of at least one entrainment means (31) on each rotor lobe (10) and at least one axial groove (32) in the sliding sealing ring (23), which groove corresponds with said entrainment means (31), and each groove (32) is equipped with a pressure-equalising duct (38).

5. Oscillating motor according to claim 4,
**characterised in that** the axial grooves (32) in the sliding sealing ring (23) are disposed in pairs and are associated, in each case, with flanges (21) on the rotor lobe (10), the entrainment means (31) being constructed on end surfaces of said flanges (21).

6. Oscillating motor according to claim 3,
**characterised in that** the circumferential annular duct (33) is provided for static pressure-equalisation and the four regions, which are limited in length, of the additional annular duct (35) are provided for dynamic pressure-equalisation.

7. Oscillating motor according to claim 1,
**characterised in that** the soft sealing ring is a diagonal sealing ring (28) which is fitted into an installation space (27) of the sliding sealing ring (23) and is oriented, with its sealing parts in opposite directions, towards a first sealing edge (29) formed on the cylindrical part (9) of the driven shaft (7), and towards a second sealing edge (30) on the bearing journal (8).

## Revendications

1. Moteur oscillant constitué par
- un stator (1) comportant un boîtier (3) et des couvercles (4) situés des deux côtés, au moins une aile de stator (6) étant disposée dans le boîtier (3), et
- un rotor (2) comportant un arbre mené (7) tourillonné dans les couvercles (4), et un certain nombre d'ailes (10) du rotor, qui correspond au nombre des ailes (6) du stator, dans lequel
- l'aile (6) du stator et l'aile (10) du rotor forment, en liaison avec le boîtier (3), une partie cylindrique (9) de l'arbre mené (7) et les deux couvercles (4), au moins une chambre de pression (13) et une chambre d'évacuation (14), et
- la chambre de pression (13) et la chambre d'évacuation (14) sont fermées de façon étanche vers l'intérieur par un élément d'étanchéité en forme de cadre (20) inséré dans l'aile de stator et dans l'aile de rotor (10,6), et
- la chambre de pression (13) et la chambre d'évacuation (14) sont formées de façon étanche vis-à-vis de l'extérieur et vis-à-vis de l'intérieur par un élément d'étanchéité de forme annulaire, l'élément d'étanchéité de forme annulaire étant constitué par une bague d'étanchéité coulissante (23) et une bague d'étanchéité souple disposée du côté de la chambre de pression (13) et de la chambre d'évacuation (14), et la bague d'étanchéité coulissante (23) et la bague d'étanchéité souple sont disposées sur un axe commun,
**caractérisé en ce que** la bague d'étanchéité coulissante (23) est disposée de manière à être déplaçable axialement sur un tourillon (8) de l'arbre mené (7) et s'applique par une surface de glissement et par une surface d'étanchéité contre une surface intérieure du couvercle (4) et que sur le côté du couvercle de la bague d'étanchéité coulissante (23) sont situés des canaux annulaires (33,35), qui sont reliés par l'intermédiaire de perçages de compensation de pression (34) et de canaux de compensation de pression (38) à la chambre de pression (13) et respectivement à la chambre d'évacuation (14) au côté de la bague d'étanchéité coulissante (23), tourné vers la chambre de pression (13) et respectivement la chambre d'évacuation (14).

2. Moteur oscillant selon la revendication 1,
**caractérisé en ce qu'**une chambre de montage (27), disposée dans la bague d'étanchéité coulissante (23), de la bague d'étanchéité souple est reliée par l'intermédiaire d'au moins un perçage de compensation de pression (34) formé dans la bague d'étanchéité coulissante (23) à un canal annulaire périphérique (33) situé du côté du couvercle et/ou chaque chambre de pression (13) et chaque chambre d'évacuation (14) sont reliées par l'intermédiaire d'au moins un canal de compensation de pression (38) dans la bague d'étanchéité coulissante (23) à un autre canal annulaire (35) situé du côté du couvercle.

3. Moteur oscillant selon la revendication 2,
**caractérisé en ce que** l'autre canal annulaire (35) est constitué de quatre parties de longueur limitée, qui sont disposées respectivement sur une ligne circonférentielle périphérique commune et sont limitées d'une part par une barrette (36) et d'autre part par une barrette de rainure (37).

4. Moteur oscillant selon la revendication 3,
**caractérisé en ce que** le rotor (2) et la bague d'étanchéité coulissante (23) possèdent un dispositif de blocage contre toute rotation, qui est constitué par au moins un organe d'entraînement (31) situé sur chaque aile (10) du rotor et par au moins une rainure axiale (32), qui correspond à l'organe d'entraînement (31) et est formée dans la bague d'étanchéité coulissante (23), et que chaque rainure (32) est équipée d'un canal de compensation de pression (38).

5. Moteur oscillant selon la revendication 4,
**caractérisé en ce que** les rainures axiales (32) sont disposées par paires dans la bague d'étanchéité coulissante (23) et sont associées respectivement à des branches (21) de l'aile (10) du rotor, les organes d'entraînement (31) étant formés sur des faces frontales des branches (21).

6. Moteur oscillant selon la revendication 3,
**caractérisé en ce que** le canal annulaire périphérique (33) est prévu pour la compensation de pression statique, et les quatre parties de longueur limitée de l'autre canal annulaire (35) sont prévues pour la compensation dynamique de pression.

7. Moteur oscillant selon la revendication 1,
**caractérisé en ce que** la bague d'étanchéité souple est une bague d'étanchéité diagonale (28), qui est insérée dans un espace de montage (27) de la bague d'étanchéité coulissante (23) et est orientée avec ses parties d'étanchéité dans des directions opposées sur une première arête d'étanchéité (29) formée sur la partie cylindrique (9) de l'arbre mené (7), et sur une seconde arête d'étanchéité (30) située sur le tourillon (8).
